# EUROPÄISCHE PATENTSCHRIFT

(11) **EP 0 746 644 B1**
(45) Veröffentlichungstag und Bekanntmachung des Hinweises auf die Patenterteilung: **19.04.2000**
(21) Anmeldenummer: 95935796.3
(22) Anmeldetag: 13.11.1995
(51) Int. Cl.: D01H 17/02

(54) **Verfahren zum Bewegen des Fadens in eine Position zum Wechseln des Ringläufers, sowie Vorrichtung hierzu**
Process for moving the thread in a position for changing the traveller and device therefor
Procédé et dispositif pour mouvoir le fil à une position pour changer le curseur

(30) Priorität: 22.12.1994 CH 388994
(43) Veröffentlichungstag der Anmeldung: 11.12.1996
(73) Patentinhaber: Bräcker AG, 8330 Pfäffikon (CH)
(72) Erfinder: NEFF, Andreas, CH-8330 Pfäffikon (CH)
(74) Vertreter: Patentanwälte Schaad, Balass, Menzl & Partner AG
(86) Internationale Anmeldenummer: CH9500264
(87) Internationale Veröffentlichungsnummer: WO9619602

(56) Entgegenhaltungen:
- EP-A- 0 505 715
- DE-A- 4 230 736

## Beschreibung

Die Erfindung betrifft ein Verfahren nach dem Oberbegriff von Anspruch 1.

Aus der DE-OS 4230736 ist ein solches Verfahren bekannt. Dabei wird vorerst der Kops rückwärts gedreht, um eine Fadenreserve durch Abwickeln von Faden vom Kops zu schaffen. Ineinandergreifende bewegliche Kämme, zwischen welchen sich der Faden hindurch erstreckt, verlegen die Fadenreserve in Schlaufen zwischen den Kammzacken. Der auf dem Ring sitzende alte Läufer wird darauf in eine vorbestimmte Umfangslage am Ring verbracht, wozu der Kops vorwärts gedreht und Faden zwischen den Kammzacken hindurch gezogen werden muss.

Der Faden wird anschliessend beidseits des Läufers je von einem Fanghaken aufgesucht und in entgegengesetzten Richtungen auf einer bezüglich des Ringes vorbestimmten Bahn aufgespannt. Die hierzu benötigte Fadenlänge wird aus der Fadenreserve nachgezogen. Vor oder beim Aufsetzen des neuen Läufers auf den Ring erfasst dieser Läufer den Faden in dem zwischen den Fanghaken aufgespannten Teil. Im Anschluss an das Einsetzen des neuen Läufers wird der Rest der Fadenreserve wieder auf den Kops aufgewickelt.

Im Aufsuchen und Erfassen des vom Kops abgewickelten Fadens liegen Schritte, die die Wirtschaftlichkeit des bekannten Verfahrens in Frage stellen können. Auch wenn beide Fanghaken den Faden finden, um diesen in der vorbestimmten Bahn aufzuspannen, besteht zumindest das Problem, der Gefahr eines Fadenbruches beim Aufspannen zu begegnen. Die für das Aufspannen am Ring benötigte Fadenlänge ist relativ gross und musste vorerst unter Zeitaufwand abwickelt werden. Um den Fadenbruch zu vermeiden, muss das Aufspannen unter Begrenzung der Fadenspannung erfolgen, die von den beiden Fadenhaken ausgeübt wird. Erschwerend ist, dass Fadenlänge zu beiden Seiten des Ringläufers benötigt wird, jedoch nur von der einen, unmittelbar mit der Reserve verbundenen Seite her nachgezogen werden kann. Der Läuferwechsel nimmt damit relativ viel Zeit in Anspruch.

Aufgabe der Erfindung ist die Schaffung eines Verfahrens, das das Aufspannen des Fadens für das Einfädeln wesentlich vereinfacht und sich ohne grössere Verzögerung durchführen lässt.

Die diese Aufgabe lösende Erfindung ist durch die Massnahmen von Anspruch 1 gekennzeichnet.

Da hier ein dem Aufsuchen bwz. Erfassen des Fadens vorangehendes Positioniern des alten Läufer entfällt und der Faden erfasst wird, ohne dass vorher eine Fadenreserve gebildet werden musste, entfallen Vorbereitungsschritte und -zeiten. Zuverlässig und elegant ist bei diesem Verfahren das Aufsuchen des Fadens insofern, als dieser sich mit dem Kopsumlauf selbsttätig in die Fanglage begibt. Da andererseits der vom Faden umschlungene Läufer als Folge des Kopsumlaufes positioniert wird, kann dieser für das Aufspannen des Faden auf der Einfädelstrecke als einer ihrer Endpunkte verwendet werden. Damit verkürzt sich die benötigte Fadenlänge und ein Ausziehen von Faden nach zwei Seiten lässt sich vermeiden.

Die Erfindung betrifft ebenfalls eine Vorrichtung aufweisend die Merkmale von Anspruch 7.

Es ergibt sich durch die Erfindung demnach eine Vorrichtung, die sich an der Spinnstelle vorliegende Gegebenheiten zunutze macht, nämlich einerseits der bekannte Verlauf der Fadenumlaufbahn bei der Kopsdrehung und andererseits den am Ring positionierten alten Läufer. Darauf basierend arbeitet die Vorrichtung trotz einfacher Ausgestaltung ausserordentlich zuverlässig und benötigt wenig Zeit für einen vollständigen Läuferwechselvorgang. Für die Zuverlässigkeit ist von grosser Bedeutung dass die Vorrichtung selbst mit einem einzigen Fadenaufnahmeorgan für den Fadeneingriff auskommt, was die Gefahr von Fadenbrüchen beim Läuferwechsel erheblich herabsetzt.

Durch die Verwendung des am Fadenaufnahmeorgan angreifenden Energiespeichermittels wird bewirkt, dass die beim Aufspannen in der Einfädelstrecke am Faden wirksamen Zugkräfte das Mass nicht übersteigen, welches der Faden vermittels des gleichen Fadenaufnahmeorganes vorgängig selbst übertragen hat. Fadenbrüche während des Läuferwechsels werden dadurch wirksam vermieden.

Nachfolgend werden das erfindungsgemässe Verfahren sowie die erfindungsgemässe Vorrichtung an einem Ausführungsbeispiel und auf die Zeichnung bezugnehmend erläutert. Es zeigen:
- Fig. 1: schematisch im Grundriss eine Spinnstelle einer Ringspinnmaschine mit einem die erfindungsgemässe Vorrichtung umfassenden Läuferwechselapparat in der Läuferwechselstellung;
- Fig.2: eine schematische und perspektivische Darstellung der erfindungsgemässen Vorrichtung in einer ersten Arbeitsstellung;
- Fig. 3: die Vorrichtung in der Darstellungsart nach Fig. 2, jedoch in einer anderen Arbeitsstellung;
- Fig. 4-9: die Schritte des erfindungsgemässen Verfahrens;
- Fig. 10: der Spindelhilfsantrieb des Läuferwechselapparates.

Mit R ist in Fig. 1 der auf einer nicht dargestellten Spinnbank angeordnete Spinnring einer einzelnen Spinnstelle einer Ringspinnmaschine bezeichnet. Ein Faden Y, der durch einen oberhalb einer Spinnspindel S angeordneten, nicht dargestellten Ballonbegrenzer verläuft, erstreckt sich durch einen auf dem Spinnring R befindlichen Läufer T', um anschliessend auf dem auf der Spinnspindel S sitzenden Kops K aufzulaufen. Im Spinnbetrieb wird die Spinnspindel S im Uhrzeigersinn in bekannter Weise angetrieben, so dass der Läufer T' in der gleichen Richtung umläuft.

Vorerst soll allgemein das erfindungsgemässe Verfahren zum Bewegen des Fadens für das Einfädeln, im Zusammenhang mit dem Wechseln des Läufers an einer Spinnstelle, erläutert werden. Dabei wird auf die sich aus den Fig. 4 - 9 ergebenden Bewegungen Bezug genommen.

Dieses Verfahren nimmt seinen Anfang damit, dass man an der betroffenen Spinnstelle durch kurzes Drehen des Kops K den Faden Y und damit auch den Läufer T' über eine Wegstrecke am Spinnring R zum Umlaufen bringt. Während des Durchlaufens dieser Wegstrecke fängt man einen zum Läufer führenden Fadenabschnitt auf. Dies lässt sich zuverlässig dadurch bewerkstelligen, dass man den Faden Y in unmittelbarer Nachbarschaft des Ringes, d.h. auf einer bekannten Bahn, erwartet (Fig. 5). In einem weiteren Schritt spannt man einen Fadenabschnitt zu einer Einfädelstrecke Y1 auf, die zum Ring eine vorbestimmte Lage und Richtung hat. Vorerst bewegt man hierzu - mittels weiteren Fadenumlaufes - den Läufer T' in eine geeignete Lage, und hält diesen dort relativ zum Ring R fest (Fig. 7). Dabei speichert man über einen durch das Drehen des Kops nach dem Auffangen des Faden erzeugten Fadenzug eine Kraft. Ausschliesslich mittels dieser gespeicherten Kraft zieht man Faden zum Aufspannen auf der Einfädelstrecke aus, womit die Fadenspannung selbsttätig auf ein zulässiges Mass begrenzt bleibt.

Diese Einfädelstrecke beginnt, bzw. hat einen ihrer Endpunkte am festgehaltenen Läufer T'. Um für die Einfädelstrecke die benötigte Fadenlänge zu gewinnen, wird vorzugsweise unmittelbar während des Aufspannens Faden vom Kops K abgewickelt. Das nachfolgende Aufsetzen des neuen Läufers T'' auf den Ring kann beispielsweise in einer Weise geschehen, die aus der EP-A1-0505715 bekannt ist. Der neue Läufer T'' wird auf einer vorbestimmten Bahn und mit seiner Rückseite voran, von radial ausserhalb an den Ring R herangeführt. Im vorliegenden Fall handelt es sich bei der Bahn um eine solche, welche die Einfädelstrecke Y1 kreuzt. Jedenfalls bei C-förmigen oder ähnlich profilierten Läufern führt die weitere Bewegung unmittelbar zu einem Einhaken am Ringflansch. Der neue Läufer T'' erfasst damit den Faden zwangsweise vor dem Aufsetzen (Fig. 8). Im aufgesetzten Läufer T'' ist der Faden somit eingefädelt.

In einem weiteren Schritt, der an das Aufsetzen des neuen Läufers und Ausheben des alten Läufers anschliessen kann, bewegt man wiederum durch Kopsdrehung den Faden und kontrolliert, ob dabei der Läufer auf dem Ring mitgenommen wird. Damit lässt sich eine positive Rückmeldung zu dem im Rahmen des Läuferwechsels fehlerfrei durchgeführten bzw. abgeschlossenen Verfahren gewinnen.

Bevor die erfindungsgemässe Vorrichtung erläutert wird, soll auf den im betrieblichen Zusammenhang notwendigen Läuferwechselapparat eingegangen werden. Der mit 2 allgemein bezeichnete Läuferwechselapparat ist an der Ringspinnmaschine zeitweilig, z.B. für den Läuferwechsel an allen Spinnstellen derselben längsverfahrbar, angebracht. Für jeden Läuferwechsel steht der Apparat 2 stationär einer Spinnstelle gegenüber und zwar in einer für den Läuferwechsel am Spinnring R geigneten Lage. Der Apparat 2 umfasst einerseits eine Wechselvorrichtung 4, die beispielsweise in der in der EP-A1-0505715 dargestellten Art ausgebildet ist. Daneben ist Teil des Apparates 2 ein im Vergleich zur bekannten Wechselvorrichtung zusätzlich vorhandener Hilfsantrieb 6 (Fig. 10) für die Spindel S, nachfolgend Antrieb genannt. Das Vorhandensein eines solchen Antriebes begründet sich aus der Zielsetzung, nämlich vorliegend den Läuferwechsel bei vorhandenem, intaktem Faden durchzuführen.

Wie aus Fig. 10 ersichtlich, umfasst der Antrieb 6 einen elektrischen Antriebsmotor 12, der über eine Totgangkupplung 13 sowie eine biegsame Welle 14 mit einem Reibrad 15 einerseits sowie mit einem Sperrad 16 anderseits verbunden ist. Das Sperrad 16, das eine geeignet gezahnte Umfangsfläche besitzt, ist einem Aushebehaken 18 in noch zu erläuternder Weise zugeordnet. Nicht dargestellte Mittel halten das Reibrad 15 für den Läuferwechsel im Eingriff mit dem Kops K.

Schliesslich ist dem Apparat 2 die erfindungsgemässe Vorrichtung 10, nachfolgend als Bewegungsvorrichtung bezeichnet, zugeordnet, deren Aufbau anhand der Fig. 2 und 3 erläutert wird. Der Antrieb 6 und die Bewegungsvorrichtung 10 sind zusammen mit der Wechselvorrichtung 4 von Spinnstelle zu Spinnstelle verfahrbar, wobei das Reibrad 15 zusätzlich etwa quer zu dieser Fahrtrichtung beweglich ist. Der Apparat 2 ist mit einer programmierbaren Steuerung ausgestattet, die einen autonomen Betrieb an der Spinnmaschine ermöglicht.

Die Bewegungsvorrichtung 10 umfasst als Hauptteil ein beweglich gelagertes, gabelförmiges Fadenaufnahmeorgan 20, das auf vorbestimmten Bahnen verschwenkbar ist. Im dargestellten Ausführungsbeispiel ist das Fadenaufnahmeorgan 20 an der Wechselvorrichtung 4 kardanisch gelagert. Konkret ist ein Lagerelement 22 an der Wechselvorrichtung 4 starr befestigt, in welchem ein Trägerzapfen 24 um eine etwa horizontale Achse X verschwenkbar gelagert ist. Am Trägerzapfen 24 ist ein Schwenklager 26 starr befestigt, in welchem ein Achszapfen 28 eines L-förmigen Hebels 30 um eine Achse Z schwenkbar gelagert ist. Der Hebel 30 trägt an seinem vom Achszapfen 28 entfernten Ende das Fadenaufnahmeorgan 20. Die Achse Z ist in

einer Radialebene der Achse X verschwenkbar. In der Schwenklage des Trägerzapfens 24 nach Fig. 2 verläuft die Achse Z etwa horizontal. Die Teile 22 bis 28 bilden ein Kardangelenk für das Fadenaufnahmeorgan 20, wobei die Achsen X und Z die Kardan- bzw. Gelenkachsen darstellen.

Am Trägerzapfen 24 sind neben einem Anschlagarm 32 eine Betätigungsplatte 34 sowie eine Signalplatte 36 starr befestigt. Mit dem Achszapfen 28 sind ein Spannarm 38 sowie eine Signalplatte 40 drehstarr verbunden. Ein Energiespeicher in der Form einer Zugfeder 42 ist bei 44 an der Wechselvorrichtung 4 starr verankert und greift am Spannarm 38 an. Der Betätigungsplatte 34 sind zwei Elektromagnete 46 und 48 mit Rückstellfedern 47 bzw. 49 zugeordnet und mit dem Anschlagarm 32 wirken in noch zu erläuternden Endlagen eine einstellbare Stoppschraube 50 bwz. ein induktiver Sensor 52 zusammen. Weitere induktive Sensoren 54 sowie 56 bzw. 58 sind den beiden metallischen Signalplatten 36 bzw. 40 zugeordnet. Mit dem Trägerzapfen 24 ist eine einstellbare Anschlagschraube 60 verbunden, die den unter der Vorspannung der Zugfeder 42 stehenden Spannarm 38 abstützt.

In Fig. 2 und 3 sind die Teile der Bewegungsvorrichtung in einer ersten bzw. in einer weiteren Arbeitslage körperlich dargestellt. Darüberhinaus enthalten diese Figuren schematisch die mit a)-f) bezeichneten Stellungen und die durch einfache Linien angedeuteten Bewegungsbahnen des Fadenorganes. Auf die Stellungen bzw. Lagen wird im Verlauf der Erläuterung der Wirkungsweise der Vorrichtung im Zusammenhang mit der Schilderung des Läuferwechselvorganges anhand der Fig. 4 - 9 eingegangen werden.

Vorerst sei erwähnt, dass das eigentliche Läuferwechselprogramm im Apparat 2, bevorzugt unter Verwendung einer der Wechselvorrichtung 4 zugehörigen Schaltwelle, gespeichert ist. Diese kann bei Drehung über entsprechende Schalt- bzw. Steuernocken Schaltorgane betätigen. Darüberhinaus kann eine solche Schaltwelle befähigt sein, Arbeitsgeräte anzutreiben, um entsprechende Bewegungen auszuführen. Beispielsweise kann eine Schaltwelle eingesetzt werden, die der Antriebswelle gemäss der vorgenannten EP-A1 ähnlich ist. Arbeitsgeräte, die unmittelbar von der Schaltwelle bewegt werden, sind vorzugsweise das Ringläufer-Aushebegerät und das -Einsetzgerät. Beide Arbeitsgeräte gehören der Wechselvorichtung 4 an. Für die Zwecke der nachfolgenden Erläuterung gilt, dass die Schaltwelle für jeden Läuferwechsel einen vorbestimmen Drehweg, z.B. eine volle Umdrehung unterbrechungsfrei und vorzugsweise mit konstanter Drehgeschwindigkeit ausführt.

In der Ausgangsstellung der Bewegungsvorrichtung 10, in welcher diese für den Läuferwechsel an einer Spinnstelle einsatzbereit ist, hält die Feder 47 durch Einwirkung auf die Betätigungsplatte 34 den Trägerzapfen 24 in einer Drehlage, in welcher sich das Fadenaufnahmeorgan 20 in einer Ruhelage a) (in Fig. 2 strichpunktiert angedeutet) befindet. In dieser Ruhelage wird das Fadenaufnahmeorgan 20 sowohl ausserhalb des Maschinenprofils und damit ebenfalls ausserhalb des Ballonbereiches der Spinnstelle gehalten. Fig. 4 zeigt die entsprechende Lage des Fadenaufnahmeorganes 20 relativ zum Spinn-ring R im Grundriss. Der Anschlagarm 32 befindet sich ebenfalls in der strichpunktiert dargestellten und von der Stoppschraube 50 entfernten Lage. Das Vorhandensein des Anschlagarmes 32 in dieser Lage wird vom Sensor 52 zwar registriert, was durch das Plus-Zeichen im Sensor 52 symbolisiert ist, jedoch bleibt dies ohne unmittelbare Folge. Gleiches gilt für die Signale der Sensoren 56 und 58, die beide das Vorhandensein der Signalplatte 40 registrieren. In Fig.4 ist auch die Anlage des Elektromagneten 46 an der Betätigungsplatte 34 angedeutet.

Der in der Lage nach Fig. 1 beispielsweise automatisch auszulösende Läuferwechselvorgang des Apparates 2 beginnt mit dem Einschalten des Antriebes der Schaltwelle. Deren Drehung bewirkt die Erregung des als Zugmagnet ausgebildeten Elektromagneten 46. Dadurch wird über die Betätigungsplatte 34 die Verdrehung des Trägerzapfens 24 um die X-Achse ermöglicht. Diese vom Elektromagneten 46 ausgelöste Verdrehung bewirkt eine Auslenkung des Fadenaufnahmeorganes 20 aus der Ruhe-lage in eine Arbeitslage b), die in Fig. 2 in ausgezogenen Linien gezeigt ist und welche der Lage in der Darstellung nach Fig. 5 entspricht. Der Anschlagarm 32 läuft auf die Stoppschraube 50 auf, wodurch die Verschwenkung in einer die Arbeitslage bestimmenden Lage des Trägerzapfens 24 begrenzt wird. Der Sensor 54 erfasst das Erreichen dieser Lage durch die mitbewegte Signalplatte 36. Die Bedeutung der Arbeitslage b) des Fadenaufnahmeorganes 20 wird aus dem weiter unten erläuterten Zusammenhang offensichtlich.

Jedenfall registriert der Sensor 54 das Erreichen der Arbeitslage des Trägerzapfens 24 und damit des Fadenaufnahmeorganes 20 und schaltet den Antrieb 6 bzw. dessen Elektromotor 12 in Vorwärtsdrehrichtung ein. In dieser Drehrichtung wird normalerweise, d.h. im Spinnbetrieb, durch die auf den Kops K übertragene Drehung, vorliegend im Uhrzeigersinn (Fig.5), Faden Y auf diesen aufgewickelt. Wie bekannt hat die Kops-drehung eine gleichsinnige Umlaufbewegung des Läufers T' auf dem Ring R zur Folge. Es wird dabei der Läufer vom Faden Y schleppend mitgenommen. Das Fadenaufnahmeorgan 20 befindet sich in der Arbeitsstellung b) oberhalb und unmittelbar über dem Spinnring R in der Umlaufbahn des sich zwischen Ballonbegrenzer und Läufer T' erstreckenden Fadens Y. Darüberhinaus ist das Fadenaufnahmeorgan 20 etwa im Gegenuhrzeigersinn offen. Im Ergebnis führt der durch die Drehung des Kops K erzeugte Umlauf im Uhrzeigersinn den Faden nun zum selbsttätigen Einlaufen in das Fadenaufnahmeorgan 20. An diesem wird der Faden Y aufgefangen und durch dessen Einhängen wird am Fadenaufnahmeorgan 20 eine Zugkraft wirksam. Dies führt zum Auslenken des Fadenaufnahmeorganes 20, und zwar als Ergebnis der Zugkraftrichtung, zu einer zusammengesetzten Bewegung, entsprechend der vorgesehenen Freiheitsgrade. Zum einen wird der Trägerzapfen 24 um die Achse X verschwenkt. Zum andern erfolgt eine Auslenkung des Hebels 30 um die mitverschwenkte Achse Z. Beide Bewegungen wirken sich auf den Spannarm 38 und die Zugfeder 42 aus. Die Zugfeder 42 wird weiter gespannt, indem vom Faden übertragene Zugkraft in dieser gespeichert wird. Das Fadenaufnahmeorgan 20 kann dank der zusammengesetzten Bewegung etwa der Bahn des Läufers T' auf dem Ring R folgen, was durch die in Fig. 6 dargestellte Lage angedeutet ist. Insbesondere aus der Lage des Anschlagarmes 32 zur Stoppschraube 50, der Signalplatte 36 zum Sensor 54 und jener des Spannarmes 38 zur Anschlagschraube 60 in Fig. 3 sind die beteiligten Bewegungen ersichtlich.

Der Sensor 54 registriert die Verschwenkung der Signalplatte 40 und liefert damit ein Signal, das das Erreichen einer vorbestimmten Stellung c) des Fadenaufnahmeorganes 20 bedeutet. Die Stellung c) ist etwa jene nach Fig. 6 und das Signal setzt den Antrieb 6 still. Fig 6 ist für die Lage des Läufers T' bei dieser Stillsetzung ebenfalls repräsentativ.

Tritt innerhalb einer vorgegebenen Zeitdauer seit dem Einschalten des Spindelantriebes zu Beginn des Wechselvorganges kein Signal des Sensors 54 auf, dann bedeutet dies z.B, dass an der Spinnstelle kein Faden vorhanden ist, weil ein Fadenbruch schon vorher vorlag. Im erläuterten Ausführungsbeispiel wird der Läuferwechselvorgang abgebrochen. Der Antrieb 6 wird durch die Apparatsteuerung gestoppt und die Steuerwelle in die Ausgangslage zurückgedreht. Der Apparat 2 wird hierauf für den Läuferwechsel an einer nächsten Spinnstelle frei. Ob ein grundsätzlich auch bei fehlendem Faden möglicher Läuferwechsel durchgeführt wird, ist im vorliegenden Zusammenhang offensichtlich ohne Belang.

Bei normalen Verhältnissen an der Spinnstelle hat die Schaltwelle inzwischen das Läuferaushebegerät betätigt und dessen Aushebehaken 18 (siehe Fig. 10) auf den Ring R aufgesetzt. Umittelbar anschliessend wird der Antrieb ein zweites Mal in Vorwärtsdrehrichtung, d.h. im Uhrzeigersinn des Kops K eingeschaltet, diesmal jedoch durch die Schaltwelle. Mithin wird der Läufer T', der bei der Auslenkung des Fadenaufnahmeorganes 20 weiterhin mitgeschleppt wurde, auf den Aushebehaken 18 und in den Wirkungsbereich des diesem zuge-ordneten Sperrades 16 gezogen. Bei Drehung des Kops K im Uhrzeigersinn führt dieses Sperrad 16 seinerseits eine Drehung im Uhrzeigersinn aus und bewegt den Läufer T' durch Reibungsmitnahme in eine am Aushebehaken 18 blockierte Lage. Dies blockiert auch das Sperrad 16 selbst, wodurch der Elektromotor und das Reibrad 14 blockiert, d.h. plötzlich gestoppt werden. Damit wird verhindert, dass die Zugkraft am Faden Y zunimmt. Mithin kommt das Fadenaufnahmeorgan 20 in einer Gleichgewichtslage d) zum Stillstand, die sich zwar nahe am blockierten Läufer T' befindet, jedoch auf jeden Fall von diesem distanziert ist. Die entsprechenden Lagen des Läufers T' und des Fadenaufnahmeorganes 20 ergeben sich aus Fig. 7.

Die Schaltwelle hat nach einem Zeitintervall geeigneter Dauer die Umsteuerung des Elektromotors 12 veranlasst und der Kops K wird nun im Gegenuhrzeigersinn rotiert. Dementsprechend wird Faden Y von diesem abgewickelt und verringert dabei den am Fadenaufnahmeorgan 20 wirksamen Fadenzug. Die als zusätzliche Federspannung gespeicherte Energie hat des-halb die Tendenz, das Fadenaufnahmeorgan 20 im Sinne der Verringe-rung dieser Energie zu bewegen. Allerdings wurde bei der Umsteuerung des Antriebes 6, ausgelöst durch die Schalt-welle, auch der Elektromagnet 48 erregt. Dieser verhindert über die Betätigungsplatte 34 das Verschwenken des Träger-zapfens 24 aus der Stellung gemäss Fig. 3. Eine Bewegung des Fadenaufnahmeorganes 20 um die X-Achse ist somit verunmöglicht. Mithin muss sich die Entspannung der Zugfeder 42 durch eine Verschwenkung des Fadenaufnahmeorganes 20 ausschliesslich um die Z-Achse ergeben. Dessen Bahn, auf welcher abgewickelter Faden Y mitgenommen wird, verläuft deshalb in einer gedachten, den Ring R anschneidenden und annähernd vertikalen Ebene. Infolge der oben beschriebenen räumlichen Orientierung der Achsen X und Z ist diese Ebene quer zur Bewegungsrichtung des Läufereinsetzmechanismus orientiert. Der Faden Y wird nun in dieser Ebene aufgespannt, bis der Sensor 58 anspricht. In Fig. 8 ist die entsprechende Endlage e) des Fadenaufnahmeorganes 20 dargestellt, wobei der zwischen Fadenaufnahmeorgan und Läufer T' aufgespannte, eine Einfädelstrecke Y1 bildende Faden Y ebenfalls ersichtlich ist. Die durch eine Gerade gebildete Einfädelstrecke Y1 verläuft im Aufriss betrachtet und vom Läufer T' ausgehend leicht nach aufwärts geneigt, jedoch unmittelbar über der Oberfläche des Ringes R.

Das Abwickeln von Faden Y vom Kops K, ausgelöst durch die Schaltwelle, ist infolge Verschwenken der Signalplatte 40 zusammen mit dem Fadenaufnahmeorgan 20 durch das Signal des Sensors 58 beendet worden. Nachzutragen ist, dass die Rückwärtsdrehung des Elektromotors 10 kein Deblockieren des Sperrades 16 bzw. keine Freigabe des blockierten Läufers T' zur Folge hat. Die entsprechende Rückwärtsdrehung wird durch die Totgangkupplung 13 aufgenommen.

Veranlasst durch die Schaltwelle wird nun das Läufereinsetzgerät betätigt und dabei mittels eines Einsetzhakens 19 desselben ein neuer Läufer T'', in gegen den Ring R hin offener Orientierung, herangebracht. Die zum Ring R gerichtete Bewegungsbahn des Hakens bzw. des Läufers T'' kreuzt etwa rechtwinklig bzw. schneidet unmittelbar die Einfädelstrecke Y1. Der neue Läufer T'' erfasst damit zwangsweise den Faden Y und zwar noch bevor der Einsetzhaken 19 diesen auf den Ring R aufgesetzt hat. Befindet sich der Läufer T'' dann auf dem Ring R, so ist darin der Faden Y enthalten bzw. hindurchgeführt. Von diesem Sachverhalt wird später Gebrauch gemacht, worauf weiter unten noch eingegangen wird.

Vermittels der Schaltwelle wird der Einsetzhaken 19 nach Erreichen der Aufsetzlage in die Ausgangslage zurückgezogen. Nunmehr kann, da der Faden im neuen Läufer T'' erfasst ist, der alte Läufer T' vom Ring R entfernt werden. Dies geschieht durch die von der Schaltwelle veranlasste Rückzugsbewegung des Aushebehakens 18. Hat der alte Läufer T' den Ring freigegeben, dann gleitet der Faden Y aus dem ersteren heraus. Durch die Schaltwelle wird nun der Antrieb 6 in Vorwärtsdrehrichtung eingeschaltet. Dabei zieht der in Aufwickelrichtung drehende Kops K wiederum am Faden Y, was sich am Läufer T'' und auf das den Faden Y noch enthaltende Fadenaufnahmeorgan 20 ebenfalls auswirkt. Bei noch angezogenem Elektromagneten 48 führt dies zu einer Rückverschwenkung des Hebels 30 um die Achse Z entgegen der Kraft der Zug-feder 42. Das Fadenaufnahmeorgan 20 wird in die Lage f) verschwenkt. Der Sensor 58 erfasst die der Hebelverschwenkung um einen vorbestimmten Weg entsprechende Bewegung der Signalplatte 40.

Das Ansprechen des Sensors 58 verursacht unmittelbar das Stillsetzen des Antriebes 6 und veranlasst die Magnete 46 und 48 abzufallen. Unter der Einwirkung der Rückstellfeder 47, welche die Kraft der Zugfeder 42 überwindet, wird der Trägerzapfen 24 um die Achse X verschwenkt. Dies führt vorerst zu einem Rückzug des Fadenaufnahmeorganes 20 etwa in radialer Rich-tung. Dabei wird der zum neuen Läufer T'' führende Faden Y freigegeben. Die Magnetfeder 47 kann sich entlasten und ver-schwenkt das Fadenaufnahmeorgan 20 um Achse Z in die Ausgangslage a).

Das in einem vorbestimmten Zeitintervall, z.B. seit Einschalten des Spindelantriebes bzw. der Kopsdrehung erfolgende Ansprechen des Sensors 56 wird von der Steuervorrichtung als Meldung für den erfolgreich abgeschlossenen Läuferwechselvorgang aufgefasst. Diese Meldung, die sich qualitativ offensichtlich davon unterscheidet, dass der Abschluss der Drehbewegung der Schaltwelle festgestellt werden kann, verknüpft mit einem Signal vom Sensor 52, gibt den Läuferwechselapparat für die Bewegung an die nächste Spinnstelle frei. Alternativ kann die Steuervorrichtung diese Bewegung auslösen.

Es versteht sich, dass die Federcharakteristik und die Vorspannung der Zugfeder 42 auf die vorliegenden Gegebenheiten und insbesondere auf Reissfestigkeitswerte des Fadens abgestimmt sind.

Das kardanisch gelagerte Fadenaufnahmeorgan 20 sowie die mit diesem beweglichen Teile sind massearm ausgelegt. Dementsprechend sind die am Faden resultierenden Kräfte bzw. die auftre-tenden Zugspannungen jederzeit in einer letztlich von der Feder begrenzten Grösse. Da das Nachziehen von Faden durch die als Kraftspeicher wirkende Feder erfolgt und höchstens Zugspannungen im Faden erzeugen kann, die dieser Faden beim Speichern von Kraft selbst übertragen hatte, sollten Fadenbrüche, verursacht durch übermässige Zugspannungen, demnach nicht auftreten. Bei ordnunsggemässem Fadenmaterial kann auch beim Aufsetzen des neuen Läufers bzw. beim Ent-fernen des alten Läufers kein Fadenbruch entstehen.

Kommt nach einem vorbestimmten Zeitintervall kein den erfolgreichen Läuferwechsel anzeigendes Signal vom Sensor 56, dann wird der Wechselvorgang abgebrochen. Als Fehlerursache kommt z.B. das Fehlen neuer Läufer in der Wechselvorrichtung 4 in Betracht. Die Steuervorrichtung kann eingerichtet sein, den nicht erfolgreichen Läuferwechsel zu registrieren, um einer Bedienungsperson nach einer vorbestimmbaren Anzahl von Fehlvorgängen ein akustisches und/oder optisches Signal zu liefern oder den Läuferwechselapparat 2 stillzusetzen. Normalerweise wird dem Apparat 2 gestattet, auch nach einem nicht erfolgreich abgeschlossenen Läuferwechselvorgang eine nächste Spinnstelle aufzusuchen.

Es versteht sich, dass der Energiespeicher auch andere Formen haben kann, z.B. indem dieser Lageenergie speichert. Anstelle eines einzigen Energiespeichers, der durch Bewegungen um beide Achsen, d.h. Verschwenkung des Trägers 24 wie auch Verschwenkung des Achszapfens Energie aufnehmen bzw. abgeben kann, lässt sich mit grundsätzlich dem gleichen Resultat jeder Achse ein eigener Energiespeicher zuordnen.

Aus den vorstehenden Erläuterungen ist erkennbar, dass die Bewegungsvorrichtung insgesamt kleine Abmessungen haben kann. Dies lässt die Staubkapselung der Lagerungen etc. derselben zu, obwohl wenig Platz zur Verfügung steht. Die Bewegungsvorrichtung hat ebenfalls den Vorteil, durch die Zuordnung der Sensoren zum Träger und zum Achszapfen, die Überwachung des Läuferwechselvorganges aus der Distanz, d.h. von ausserhalb des Ringbereiches zu ermöglichen.

## Patentansprüche

1. Verfahren zum Bewegen des Fadens in eine Position zum Wechseln des Ringläufers an einer Ringspinnmaschine, bei dem vom Kops durch Rückdrehen abgewickelter Faden auf einer dem Spinnring benachbarten, vorbestimmten Bahn unter Ausbildung einer Einfädelstrecke (Y1) aufgespannt und von einem neuen Läufer beim Aufsetzen auf den Spinnring erfasst wird, dadurch gekennzeichnet, dass der Faden während eines Vorwärtsdrehens des Kops aufgefangen und vom jeweiligen alten Läufer ausgehend ausschliesslich nach einer seiner Seiten hin aufgespannt wird, um derart die Einfädelstrecke (Y1) auszubilden.

2. Verfahren nach Anspruch 1, dadurch gekennzeichnet, dass während des Vorwärtsdrehens des Kops nach dem Auffangen über den Fadenzug Energie gespeichert und das Aufspannen des Fadens ausschliesslich mit der zuvor gespeicherten Energie durchgeführt wird.

3. Verfahren nach Anspruch 1 oder 2, dadurch gekennzeichnet, dass die für das Aufspannen auf der vorbestimmten Bahn benötigte Fadenlänge unmittelbar während des Aufspannens, durch Rückdrehen des Kops, gewonnen wird.

4. Verfahren nach einem der Ansprüche 1 - 3, dadurch gekennzeichnet, dass für das Auffangen der Faden in unmittelbarer Nachbarschaft des Ringes auf einer Umlaufbahn erwartet und dass zum Aufspannen des Fadens der alte Läufer als Endpunkt der vorbestimmten Bahn relativ zum Ring festgehalten wird.

5. Verfahren nach Anspruch 1, dadurch gekennzeichnet, dass durch die Mitnahme eines den Faden auffangenden Fadenaufnahmeorganes unter Einwirkung des Fadenzuges Energie gespeichert und durch Freigabe derselben auf einer vorbestimmten Bahn die Einfädelstrecke (Y1) gebildet wird.

6. Verfahren nach Anspruch 5, dadurch gekennzeichnet, dass die Freigabe der gespeichernten Energie durch Rückwärtsdrehen des Kops ausgelöst wird.

7. Am Läuferwechselaggregat für Ringspinnmaschinen vorgesehene Vorrichtung zum Bewegen des Fadens, mit einem beweglich gelagerten, eine Aufnahme für den Faden aufweisenden Fadenaufnahmeorgan (20), an welchem Mittel (42) angreifen, um den Faden am Spinnring (R) in einer Einfädelstrecke (Y1) zu spannen, dadurch gekennzeichnet, dass ein einziges Fadenaufnahmeorgan (20) vorgesehen ist, das mehrere Freiheitsgrade aufweist und eine vorbestimmte Fadenauffangposition besitzt, dass am Fadenaufnahmeorgan (20) angreifende Energiespeichermittel vorgesehen sind, welche beim Vorwärtsdrehen eines Kops vom Faden auf das Fadenaufnahmeorgan (20) übertragene Energie speichern, und beim Rückwärtsdrehen des Kops vom Energiespeichermittel gespeicherte Energie an das Fadenaufnahmeorgan (20) abgeben, und dass das Fadenaufnahmeorgan (20) beim Entspannen der Energiespeichermittel eine vorbestimmte sich vom Spinnring (R) entfernende Bahn durchläuft, um dadurch die Einfädelstrecke (Y1) auszubilden.

8. Vorrichtung nach Anspruch 7, dadurch gekennzeichnet, dass das Fadenaufnahmeorgan (20) kardanisch gelagert ist und die Führungsmittel ein Sperrglied (48) für das Blockieren einer Verschwenkung um eine der beiden Kardanachsen (X) aufweisen.

9. Vorrichtung nach Anspruch 8, dadurch gekennzeichnet, dass das Energiespeichermittel (42) angeordnet ist, sich der Bewegung des Fadenaufnahmeorganes (20) um beide Kardanachsen (X, Z) unter Einwirkung des Fadenzuges beim Kopsumlauf entgegenzusetzen und dass das Sperrglied (48) zur Betätigung durch den Läuferwechselapparat (2) ausgebildet ist.

10. Vorrichtung nach Anspruch 9, dadurch gekennzeichnet, dass das Energiespeichermittel (42) angeordnet ist, um bei Blockierung des Fadenaufnahmeorganes (20) um die eine der Kardanachsen (X) eine Entspannung durch Verschwenkung um die andere der Kardanachsen (Z) zuzulassen.

11. Vorrichtung nach einem der Ansprüche 8-10, dadurch gekennzeichnet, dass die Energiespeichermittel eine Zugfeder (42) sind und dass das Sperrglied ein zur Erregung durch den Läuferwechselapparat (2) ausgebildeter Elektromagnet (48) ist.

12. Vorrichtung nach Anspruch 7, dadurch gekennzeichnet, dass das Fadenaufnahmeorgan (20) mit einem Achszapfen (28) um eine Achse (Z) schwenkbar an einem Trägerzapfen (24) angebracht ist, der seinerseits um eine Achse (X) schwenkbar an einer Wechselvorrichtung (4) gelagert ist und die Achse (Z) des Achszapfens rechtwinklig zur Achse (X) des Trägerzapfens verläuft, welch letztere Achse sich etwa quer zur Bewegungsrichtung eines Einsetzhakens (19) eines Läufereinsetzgerätes erstreckt, dass eine vorgespannte Zugfeder (42) mit dem Achszapfen (28) verbunden ist, und eine Verschwenkung um die Achse (x) des Trägerzapfens auf die Zugfeder (42) zurückwirkend ist.

13. Vorrichtung nach Anspruch 12, dadurch gekennzeichnet, dass vorbestimmten Lagen des Fadenaufnahmeorganes (20) entsprechend, am Achszapfen (28) sowie am Trägerzapfen (24) Sensoren (52, 54, 56 und 58) einer Steuerung des Läuferwechselapparates vorgesehen sind.

## Claims

1. A method of moving the thread into a position for changing the ring traveller on a ring spinning machine, in which thread unwound from the cop by retrorotation is tensioned on a predetermined path adjacent the spinning ring, during which process a threading section (Y1) is formed, and is taken up by a new traveller as this is fitted onto the spinning ring, characterised in that during forward rotation of the cop, the thread is picked-up and, starting from whichever was the old traveller, it is tensioned solely towards one of its sides in order thus to form the threading section (Y1).

2. A method according to claim 1, characterised in that during forwards rotation of the cop and after pick-up energy is stored via the thread pull and tensioning of the thread is carried out solely by the previously stored energy.

3. A method according to claim 1 or 2, characterised in that the length of thread required for tensioning on the predetermined path is gained directly by retrorotation of the cop during tensioning.

4. A method according to one of claims 1 to 3, characterised in that, for pick-up, the thread is awaited in the immediate vicinity of the ring on an encircling path and in that for tensioning the thread, the old traveller is, as the end of the predetermined path, held fast in relation to the ring.

5. A method according to claim 1, characterised in that energy is stored by the driving of a thread pick-up means which takes up the thread by the action of the thread pull and in that when this energy is released the threading section (Y1) is formed on a predetermined path.

6. A method according to claim 5, characterised in that release of the stored energy is triggered by retrorotation of the cop.

7. A device provided on the traveller changing assembly for ring spinning machines and intended for moving the thread, with a movably mounted thread pick-up means (20) comprising a receiver for the thread and engaged by means (42) for tensioning the thread at the spinning ring (R) in a threading section (Y1), characterised in that a single thread pick-up means (20) is provided which has a plurality of degrees of freedom and a predetermined thread pick-up position and in that energy storage means are provided which engage the thread pick-up means (20) and which, upon forwards rotation of a cop, store energy transmitted from the thread to the thread pick-up means (20) and deliver to the pick-up means (20) during retrorotation of the cop, energy stored by the energy storage means and in that the thread pick-up means (20), upon relaxing of the energy storage means, passes through a predetermined path moving away from the spinning ring (R) in order to construct thereby the threading section (Y1).

8. A device according to claim 7, characterised in that the thread pick-up means (20) is mounted for universal movement and in that the guide means comprise a blocking member (48) for blocking pivoting about one of the two axes (X) of the universal mounting.

9. A device according to claim 8, characterised in that the energy storage means (42) is disposed in order to counteract movement of the thread pick-up means (20) about both universal axes (X,Z) by the action of thread pull during cop rotation and in that the blocking member (48) is constructed to be actuated by the traveller changing assembly (2).

10. A device according to claim 9, characterised in that the energy storage means (42) is disposed so that upon blockage of the thread pick-up means (20) about one of the axes (X), relaxation is allowed by pivoting about the other of the axes (Z).

11. A device according to one of claims 8 to 10, characterised in that the energy storage means is a traction spring (42) and in that the blocking member is an electromagnet (48) constructed to be energised by the traveller changing assembly (2).

12. A device according to claim 7, characterised in that the thread pick-up means (20) is mounted on a carrier journal (24) adapted to pivot by its journal (28) about an axis (Z) and which is for its part mounted on a changing device (4) so that it can pivot about an axis (X), the axis (X) of the journal extending at right-angles to the axis (X) of the carrier journal, this latter axis extending substantially crosswise to the direction of movement of an inserted hook (19) of a traveller inserting device and in that a pretensioned drawspring (42) is connected to the journal (28) and in that pivoting about the axis (X) of the carrier journal is retroactive on the drawstring (42).

13. A device according to claim 12, characterised in that in accordance with predetermined positions of the thread pick-up means (20), sensors (52, 54, 56 and 58) of a device for controlling the traveller changing apparatus are provided on the journal (28) and also on the carrier journal (24).

## Revendications

1. Procédé pour déplacer le fil jusque dans une position pour le changement du curseur dans une machine de filature annulaire, dans lequel le fil déroulé par rotation en retour depuis la cannette est tendu sur une voie prédéterminée voisine de la bague de filature en formant un trajet d'enfilage (Y1), et est saisi par un nouveau curseur lors de la mise en place sur la bague de filature, caractérisé en ce que le fil est saisi pendant une rotation de la cannette vers l'avant, et est tendu partant de l'ancien curseur respectif exclusivement vers l'un de ses côtés, afin de réaliser ainsi le trajet d'enfilage (Y 1).

2. Procédé selon la revendication 1, caractérisé en ce que, pendant la rotation de la cannette vers l'avant, on accumule l'énergie au moyen de la tension du fil après la saisie, et en ce que l'on exécute le tensionnement du fil exclusivement avec l'énergie auparavant stockée.

3. Procédé selon l'une ou l'autre des revendications 1 et 2, caractérisé en ce que la longueur de fil nécessaire pour le tensionnement sur la voie prédéterminée est récupérée immédiatement pendant le tensionnement, par rotation de la cannette en retour.

4. Procédé selon l'une des revendications 1 à 3, caractérisé en ce que pour la saisie, le fil est attendu au voisinage immédiat de la bague sur un trajet de recirculation, et en ce que pour la mise sous tension du fil, l'ancien curseur est maintenu fixe par rapport à la bague à titre de point final de la voie prédéterminée.

5. Procédé selon la revendication 1, caractérisé en ce qu'on accumule de l'énergie par entraînement d'un organe de réception de fil qui saisit le fil et sous l'action de la tension du fil, et en ce que l'on forme le trajet d'enfilage (Y1) sur une voie prédéterminée par libération de cette énergie.

6. Procédé selon la revendication 5, caractérisé en ce que la libération de l'énergie accumulée est déclenchée par rotation de la cannette en retour.

7. Appareil prévu sur l'unité de changement de curseur pour des machines de filature annulaires, afin de déplacer le fil, comprenant un organe de réception de fil (20) monté de manière mobile et présentant une réception pour le fil, ledit organe étant attaqué par des moyens (42) afin de tendre le fil sur la bague de filature (R) dans un trajet d'enfilage (Y1), caractérisé en ce qu'il est prévu un unique organe de réception de fil (20), lequel présente plusieurs degrés de liberté, et possède une position de saisie prédéterminée pour le fil, en ce qu'il est prévu des moyens accumulateurs d'énergie attaquant l'organe de réception de fil (20), ces moyens accumulant l'énergie transmise depuis le fil à l'organe de réception de fil (20) pendant la rotation d'une cannette vers l'avant, et fournissant à l'organe de réception de fil (20) l'énergie accumulée par les moyens d'accumulation d'énergie lors d'une rotation de la cannette en retour, et en ce que l'organe de réception de fil (20) parcourt, lors de la détente des moyens d'accumulation d'énergie, une voie prédéterminée qui s'éloigne de la bague de filature (R), afin de former ainsi le trajet d'enfilage (Y1).

8. Appareil selon la revendication 7, caractérisé en ce que l'organe de réception de fil (20) est monté sur un système de cardan, et en ce que les moyens de guidage présentent un organe de blocage (48) pour le blocage d'un basculement autour de l'un des deux axes de cardan (X).

9. Appareil selon la revendication 8, caractérisé en ce que les moyens d'accumulation d'énergie (42) sont agencés de manière à s'opposer au déplacement de l'organe de réception de fil (20) autour des deux axes de cardan (X, Z) sous l'action de la tension du fil lors de la rotation de la cannette, et en ce que l'organe de blocage (48) est réalisé en vue de l'actionnement par l'appareil de changement de curseur (2).

10. Appareil selon la revendication 9, caractérisé en ce que les moyens d'accumulation d'énergie (42) sont agencés de manière à permettre, lors d'un blocage de l'organe de réception de fil (20) autour de l'un des axes de cardan (X), une détente par basculement autour de l'autre des axes de cardan (Z).

11. Appareil selon l'une des revendications 8 à 10, caractérisé en ce que les moyens d'accumulation d'énergie sont formés par un ressort de traction (42), et ce que l'organe de blocage est formé par un électroaimant (48) réalisé pour l'excitation par l'appareil de changement de curseur (2).

12. Appareil selon la revendication 7, caractérisé en ce que l'organe de réception de fil (20) est monté au moyen d'un tourillon d'axe (28) sur un tenon de support (24), avec faculté de pivotement autour d'un axe (Z), ledit tenon de support étant monté de son côté sur un dispositif d'échange (4) avec faculté de pivotement autour d'un axe (X), et l'axe (Z) du tourillon d'axe s'étend à angle droit par rapport à l'axe (X) du tenon de support, ledit dernier axe s'étendant approximativement transversalement à la direction de déplacement d'un crochet de mise en place (19) d'un appareil de mise en place de curseur, en ce qu'un ressort de traction (42) précontraint est relié au tourillon d'axe (28), et en ce qu'un basculement autour de l'axe (X) du tenon de support effectue une rétroaction sur le ressort de traction (42).

13. Appareil selon la revendication 12, caractérisé en ce que des capteurs (52, 54, 56 et 58) d'une commande de l'appareil de changement de curseur sont prévus sur le tourillon d'axe (28) ainsi que sur le tenon de support (24), en correspondance de positions prédéterminées de l'organe de réception de fil (20).
